# FASCICULE DE BREVET EUROPEEN

(11) **EP 0 120 045 B1**
(45) Date de publication et mention de la délivrance du brevet: **03.12.1986**
(21) Numéro de dépôt: 83902994.9
(22) Date de dépôt: 28.09.1983
(51) Int. Cl.: B22D 41/08

(54) **MODE DE CONTROLE ET D'OUVERTURE DES ORIFICES DE COULEE DES RECIPIENTS CONTENEURS DE METAUX LIQUIDES ET DISPOSITIF DE MISE EN O EUVRE**
VERFAHREN ZUR ÜBERWACHUNG UND ZUM ÖFFNEN DER GIESSÖFFNUNGEN VON FLÜSSIGE METALLE ENTHALTENDEN GEFÄSSEN UND VORRICHTUNG ZUR DURCHFÜHRUNG DES VERFAHRENS
METHOD FOR THE CONTROL AND OPENING OF CASTING HOLES OF CONTAINERS HOLDING LIQUID METALS AND DEVICE FOR IMPLEMENTING SUCH METHOD

(30) Priorité: 28.09.1982 FR 8216322
(43) Date de publication de la demande: 03.10.1984
(73) Titulaire: DETALLE, Richard, F-54600 Villers-les-Nancy (FR); DETALLE, Pol, F-54600 Villers-les-Nancy (FR)
(72) Inventeur: DETALLE, Richard, F-54600 Villers-les-Nancy (FR); DETALLE, Pol, F-54600 Villers-les-Nancy (FR)
(74) Mandataire: Casalonga, Alain
(86) Numéro de dépôt international: FR8300191
(87) Numéro de publication internationale: WO8401315

## Description

La présente invention a trait aux moyens d'ouverture d'un orifice ménagé dans un récipient destiné à contenir une matière susceptible de se solidifier, comme un métal en fusion, notamment l'acier ou la fonte.

Elle s'applique aux modes de fermeture et d'ouverture par obturateurs de l'orifice précité, lequel peut être destiné soit à introduire de la matière au sein du métal en fusion au travers de la paroi du conteneur, soit à vider le conteneur de tout ou partie de son contenu.

De façon générale, la paroi du conteneur reçoit une busette interne et une plaque réfractaire fixe percée d'orifices vis-à-vis, et un obturateur externe mobile.

A l'emploi de tels obturateurs extérieurs, on a constaté que le métal fige très vite dans la région du perçage de la plaque réfractaire fixe et dans le canal de coulée de la busette interne, c'est-à-dire que, lorsque du métal a séjourné dans le conteneur, le métal ne s'écoule pas à l'ouverture de l'obturateur. Le figeage du métal fondu provient d'une perte excessive de chaleur qu'il subit au contact des matériaux réfractaires constitutifs de la busette interne de la plaque fixe et de la plaque mobile de l'obturateur et de la géométrie obligatoire du canal de coulée dans cette zone.

A l'apparition du phénomène indiqué, on procédait jusqu'à présent en insufflant de l'oxygène dans le canal de coulée pour obtenir un réchauffement de la région intéressée suffisant pour le rétablissement du jet de coulée, cette insufflation étant généralement effectuée par l'extérieur du conteneur, l'obturateur étant grand ouvert.

On a cherché à éviter cet inconvénient en interdisant l'accès du canal de coulée au métal fondu avant la première ouverture de l'obturateur, notamment par l'introduction d'un produit dans le canal de coulée préalablement au remplissage du conteneur par le métal liquide. Le produit peut se présenter sous la forme d'un bouchon solide, déformable ou fusible, d'un agrégat liquide comme par exemple du plomb ou plus généralement sous la forme d'un sable, par exemple du zircon, de la silice, de la chronite, du graphite pur ou en mélange. Une caractéristique de ces propositions est que le produit obturateur est toujours sensé s'écouler par l'orifice de coulée lors de l'ouverture de l'obturateur, ce qui peut présenter certains inconvénients par ailleurs.

Il s'avère à l'emploi que ces procédés ne permettent pas de garantir totalement la coulée du métal après ouverture de l'obturateur. Quel que soit le produit utilisé, il se forme parfois un pont de solidification suffisamment résistant pour soutenir le métal liquide. Pour cette raison, on en revient actuellement à la solution initiale consistant à insuffler de l'oxygène par le canal de coulée. Outre les inconvénients propres à ce procédé, il arrive que, dans certains cas, la conception du dispositif de coulée rende difficile ou même impossible l'accès à l'orifice de coulée. C'est le cas en particulier lorsque la busette est prolongée par un tube long destiné à la protection du jet de métal ou lorsque la coulée s'effectue sous vide. Une invention plus récente, décrite notamment par le brevet français 2012888, se propose d'éviter ou d'éliminer le figeage précité du métal fondu dans le canal de coulée par insufflation de gaz sous pression dans la partie inférieure dudit canal de coulée. L'introduction du gaz est obtenue notamment au moyen d'une adduction de gaz débouchant dans un perçage supplémentaire au moins ménagé dans la plaque obturatrice mobile de l'obturateur, ledit perçage pouvant être ou non obturé par une matière réfractaire perméable aux gaz et étanche au métal au moins lorsque le gaz est admis à passer au travers de ladite matière.

Un tel procédé s'avère à l'emploi garantir un pourcentage d'ouverture satisfaisant mais présente cependant certains inconvénients.

L'expérience montre en effet qu'une circulation permanente de gaz dans le canal de coulée ne garantit pas forcément l'absence totale de solidification du métal.

Le gaz peut en effet continuer à passer à travers un ou plusieurs canaux au sein d'un bouchon de métal en cours de solidification.

Lorsqu'on arrête l'insufflation de gaz et que l'on désire réaliser la coulée en faisant coulisser la plaque mobile jusqu'à la position adéquate, lesdits canaux se bouchent instantanément et le bouchon d'acier solidifié devient suffisamment cohérent pour interdire la coulée du métal chaud contenu dans le récipient.

Il est également connu par le brevet français 24 29063 de pratiquer dans la plaque obturatrice mobile, en plus du perçage destiné à la coulée, un second perçage dans lequel est introduit un bouchon en matériau réfractaire perméable au gaz et à la partie inférieure duquel il est prévu une ou plusieurs adductions de gaz.

On peut ainsi, en position fermée du tiroir, non seulement empêcher le figeage de la colonne de métal en fusion se trouvant au-dessus de la plaque obturatrice mais aussi provoquer le retour du métal à un état permettant la coulée.

Une telle solution entraîne certaines complications constructives puisque le second perçage doit être tel qu'il soit accessible pour la mise en place du bouchon réfractaire, et qu'il reçoive les conduits d'arrivée de gaz, sans permettre au gaz de s'échapper par la face inférieure de la plaque.

L'invention permet d'obvier à ces inconvénients. L'invention a pour objet un procédé de contrôle et d'ouverture des orifices de coulée des récipients conteneurs de métaux liquides, consistant à empêcher le figeage du métal fondu dans l'orifice de coulée ou à provoquer le retour du métal figé dans l'obturateur coulissant, à l'aide d'un gaz délivré par une conduite d'adduction de gaz, caractérisé en ce que, préalablement au remplissage du récipient, on introduit dans le canal de coulée un cylindre de dimensions convenables dans lequel est situé un piston émergeant largement à l'intérieur du récipient, ledit cylindre étant avantageusement calé à l'aide de sable et situé au-dessus d'une arrivée de fluide sous pression réglée par un distributeur, ladite pression étant d'une force suffisante pour propulser le piston à l'intérieur du récipient.

Dans la mise en couvre de ce procédé, il s'est montré particulièrement avantageux d'opérer au moyen du distributeur l'expulsion du piston par des impulsions successives de gaz. Cette introduction saccadée du fluide produit une succession de chocs d'amplitude et de fréquence variables, de façon à briser plus facilement les adhérences et autres résistances éventuelles.

De préférence, et afin d'obtenir un coulissement plus aisé du piston dans le cylindre, ceux-ci seront réalisés en graphite.

L'invention sera maintenant décrite en se référant à titre d'exemple à des formes de réalisation représentées au dessin annexé et dans lequel :
la figure 1 représente en coupe un appareillage avec cylindre obturateur pour l'orifice de coulée d'un récipient ;
la figure 2 représente de façon schématique une installation pour la mise en couvre de l'invention.

En se reportant à la figure 1, on voit schématiquement représentée une paroi de fond de récipient pour métal de coulée équipé d'un dispositif de coulée.

La paroi 1 est munie d'une busette interne 2 présentant un canal de coulée 3. Sous le fond est située une plaque fixe 4a ayant un orifice 5a et la plaque mobile d'obturateur 4b présentant un orifice 5b pouvant être amené en dessous du canal 3.

Dans l'orifice 5 débouche une canalisation d'adduction de gaz 6 en communication par un distributeur rotatif 7 avec un réservoir de gaz sous pression 8 (fig. 2).

Dans le canal de coulée, avant remplissage du récipient, on introduit un cylindre de dimensions convenables rigide, 9, comportant à l'intérieur un piston cylindrique coulissant 10 (fig. 1). Le cylindre peut être en acier ou en graphite et le piston - ses dimensions et ses caractéristiques doivent s'opposer à l'infiltration du métal à l'intérieur du cylindre - en graphite.

Le cylindre, qui émerge largement à l'intérieur du récipient, est calé dans la position verticale à l'aide de sable 11, qui assure également l'étanchéité entre le cylindre et la paroi du canal de coulée.

Pour déboucher le récipient on utilise un fluide sous pression arrivant du réservoir 8 par la conduite 6, par l'intermédiaire d'un distributeur 7. Ce fluide exerce une force ascensionnelle à la base du piston et le projette à l'intérieur du récipient, débouchant ainsi le canal de coulée.

Le distributeur, qui est de préférence du type rotatif, une fois mis en rotation, suivant une vitesse réglable permet d'introduire dans l'orifice 5 du gaz sous pression, de préférence par impulsions successives, ce qui produit une succession de chocs d'amplitude et de fréquence variables pour agir sur le piston et le propulser vers l'intérieur.

## Revendications

1. Procédé de contrôle et d'ouverture des orifices de coulée des récipients conteneurs de métaux liquides, consistant à empêcher le figeage du métal fondu dans l'orifice de coulée ou à provoquer le retour du métal figé dans l'obturateur coulissant, à l'aide d'un gaz délivré par une conduite d'adduction de gaz, caractérisé en ce que, préalablement au remplissage du récipient. on introduit dans le canal de coulée (3) un cylindre de dimensions convenables (9) dans lequel est situé un piston (10) émergeant largement à l'intérieur du récipient, ledit cylindre étant avantageusement calé à l'aide de sable (11) et situé au-dessus d'une arrivée (6) de fluide sous pression réglée par un distributeur (7), ladite pression étant d'une force suffisante pour propulser le piston à l'intérieur du récipient.

2. Procédé selon la revendication 1, caractérisé en ce que l'on agit sur le distributeur (7) pour réaliser des impulsions successives du fluide propulseur.

3. Procédé selon la revendication 1 ou 2, caractérisé en ce que le piston (10) et le cylindre (9) sont en graphite.

4. Dispositif de contrôle et d'ouverture des orifices de coulée des récipients conteneurs de métaux liquides dans lequel le récipient est muni d'un canal de coulée (3) et d'un obturateur muni d'une plaque mobile qui présente, en plus de la busette de coulée, un perçage relié à une conduite d'arrivée de gaz sous pression, caractérisé en ce qu'un cylindre (9) muni d'un piston intérieur (10), est disposé dans le canal de coulée du récipient, le piston étant éjectable vers l'intérieur du récipient sous l'effet de la pression du fluide.

5. Dispositif selon la revendication 4, caractérisé en ce que la conduite d'arrivée du fluide sous pression comporte un distributeur réglable, de préférence rotatif, pour fournir des impulsions de fluide variables en amplitude et en fréquence.

## Claims

1. Process for controlling and for opening the pouring orifices of receptacles containing liquid metals, consisting in preventing the solidifying of the molten metal in the pouring orifice or in causing the return of the metal solidified in the sliding seal, by means of a gas delivered by a gas delivery line, characterized in that, before the receptacle is filled, there is introduced into the pouring channel (3) a cylinder of appropriate dimensions (9) in which there is situated a plunger (10) emerging amply inside the receptacle, the said cylinder being advantageously wedged by means of sand (11) and situated above a delivery (6) of fluid under pressure which is controlled by a valve (7), the said pressure being of sufficient force to propel the plunger inside the receptacle.

2. Process according to Claim 1, characterized in that the valve is controlled to produce successive impulses of propulsive fluid.

3. Process according to Claim 1 or 2, characterized in that the plunger (10) and the cylinder (9) are made of graphite.

4. Device for controlling and for opening the pouring orifices of receptacles containing liquid metals in which the receptacle is equipped with a pouring channel (3) and with a seal equipped with a movable plate which, in addition to the pouring nozzle, has a perforation connected to a delivery line for gas under pressure, characterized in that a cylinder (9) equipped with an internal plunger (10) is arranged in the pouring channel of the receptacle, the plunger being capable of being ejected towards the interior of the receptacle under the action of the pressure of fluid.

5. Device according to Claim 4, characterized in that the delivery line for the fluid under pressure comprises a controllable, preferably rotary, valve for providing impulses of fluid which are variable in amplitude and in frequency.

## Patentansprüche

1. Verfahren zur Uberwachung und zum Offnen der GieB₆ffnungen von Metallschmelzen ent- haltenden GefäBen, das darin besteht, das Er- starren der Metallschmelze in der GieBöffnung zu verhindern bzw. den Rucktransport des erstarrten Metalls mittels eines aus einer Gaszufuhrleitung ausstromenden Gases in die gleitende Verschlußvorrichtung zu bewirken, dadurch gekennzeichnet, daß vor dem Füllen des Behälters (3) ein Zylinder mit passenden Abmessungen (9), in dem ein weitgehend in das Gefäßinnere vorstehender Kolben (10) angebracht ist, in den Gießkanal (3) eingeführt wird, wobei dieser Zylinder vorzugsweise mit Sand (11) festgeklemmt wird und über dem Ort des Einströmens (6) eines Strömungsmittels unter Druck angeordnet wird, das durch einen Impulsgeber (7) geregelt wird, wobei dieser Druck hinreichend groß ist, um den Kolben ins Gefäßinnere vorzutreiben.

2. Verfahren gemäß Anspruch 1, dadurch gekennzeichnet, daß man auf den Impulsgeber (7) einwirkt, um aufeinanderfolgende Druckimpulse des Antriebströmungsmittels zu bewirken.

3. Verfahren gemäß Anspruch 1 oder 2, dadurch gekennzeichnet, daß der Kolben (10) und der Zylinder (9) aus Graphit sind.

4. Vorrichtung zur Überwachung und zum Öffnen der Gießöffnung von Metallschmelzen enthaltenden Gefäßen, in denen der Behälter mit einem Gießkanal (3) und mit einem Verschluß mit einer beweglichen Platte versehen ist, die zusätzlich zum Gießrohr eine Bohrung aufweist, die mit der Eingangs-Druckgasleitung verbunden ist, dadurch gekennzeichnet, daß ein mit einem Innenkolben (10) versehener Zylinder (9) im Gießkanal des Gefäßes angeordnet ist, wobei der Kolben unter dem Druck des Strömungsmittels nach dem Gefäßinneren ausfahrbar ist.

5. Vorrichtung gemäß Anspruch 4, dadurch gekennzeichnet, daß die Strömungsmittelzufuhr-Druckleitung einen vorzugsweise rotierenden Impulsgeber aufweist, der nach Amplitude und Frequenz unterschiedliche Impulse des Strömungsmittels liefert.
